# FASCICULE DE BREVET EUROPEEN

(11) **EP 2 411 641 B1**
(45) Date de publication et mention de la délivrance du brevet: **28.11.2012**
(21) Numéro de dépôt: 10709915.2
(22) Date de dépôt: 26.02.2010
(51) Int. Cl.: F01N 13/18, F02M 25/07

(54) **CIRCUIT D'ECHAPPEMENT DE VEHICULE AUTOMOBILE**
KRAFTFAHRZEUGAUSLASSSYSTEM
MOTOR VEHICLE EXHAUST SYSTEM

(30) Priorité: 23.03.2009 FR 0951819
(43) Date de publication de la demande: 01.02.2012
(73) Titulaire: Renault S.A.S., 92100 Boulogne-Billancourt (FR)
(72) Inventeur: DE MALET, Etienne, F-78300 Poissy (FR); HOTTEBART, Pascal, F-78780 Maurepas (FR)
(86) Numéro de dépôt international: PCT/FR2010/050339
(87) Numéro de publication internationale: WO 2010/109104

(56) Documents cités:
- EP-A- 0 916 837
- DE-A1-102005 021 397

## Description

L'invention concerne un circuit d'échappement de véhicule automobile.

L'invention concerne plus particulièrement un circuit d'échappement de véhicule automobile comportant au moins un organe de dépollution, notamment un catalyseur ou un filtre à particules, comportant un première sortie reliée à une ligne d'échappement d'un véhicule associé et une seconde sortie destinée à prélever des gaz d'échappements en vue de leur recyclage, ladite seconde sortie étant reliée à un conduit d'entrée d'un échangeur de refroidissement des gaz d'échappement dont un conduit de sortie est relié à un boîtier recevant une vanne de régulation des gaz d'échappement.

On connaît de nombreux exemples de circuits d'échappement de ce type, notamment le document EP0916837.

Dans un tel circuit, le boîtier recevant la vanne de régulation des gaz d'échappement est généralement fixé au bloc moteur du véhicule qui en est équipé par l'intermédiaire d'au moins une béquille et est relié au conduit de sortie de l'échangeur de refroidissement par l'intermédiaire d'un conduit flexible.

Cette conception est relativement fragile car les vibrations auxquelles est soumis le boîtier de la vanne de régulation et la température élevée induite par la proximité de l'organe de dépollution peuvent conduire à une dégradation du conduit flexible, occasionnant alors des fuites préjudiciables au bon fonctionnement du moteur du véhicule.

Par ailleurs cette conception implique un montage relativement complexe, puisqu'il est nécessaire de monter d'abord l'échangeur sur l'organe de dépollution, puis le boîtier de la vanne de régulation sur le bloc moteur, et enfin de les relier par le conduit flexible.

L'invention remédie à cet inconvénient en proposant un montage simplifié dans lequel le boîtier de la vanne de régulation est fixé directement sur le corps de l'échangeur.

Dans ce but, l'invention propose un circuit d'échappement du type décrit précédemment, caractérisé en ce que le boîtier de la vanne de régulation, comporte une semelle destinée à être fixée à une semelle d'extrémité du conduit de sortie de l'échangeur et en ce que ledit boîtier est fixé directement sur un corps de l'échangeur.

Selon d'autres caractéristiques de l'invention :
- le corps de l'échangeur est fixé sur l'organe de dépollution,
- l'organe de dépollution comporte un corps d'orientation sensiblement axile dont une première extrémité comporte un conduit d'entrée des gaz d'échappement, dont au moins une paroi latérale comporte la première sortie d'orientation transversale, et dont une seconde extrémité comporte la seconde sortie d'orientation axiale et au moins une paroi transversale de fixation destinée à recevoir le corps de l'échangeur,
- le corps de l'échangeur est sensiblement parallélépipédique, s'étend suivant la direction transversale, et comporte :
   - une face horizontale inférieure,
   - une face arrière à partir de laquelle fait saillie le conduit d'entrée, qui est recourbé de manière à s'étendre sous la face horizontale inférieure, et dont une extrémité comporte une semelle d'accouplement.
   - une première face transversale de fixation sur la paroi transversale de fixation du corps de l'organe de dépollution, comportant au moins une première patte de fixation sur la paroi transversale de fixation du corps de l'organe de dépollution,
   - une seconde face transversale opposée à partir de laquelle font saillie des conduits d'entrée et de sortie de fluide de refroidissement.
   - une face horizontale supérieure, comportant au moins une seconde patte en équerre de fixation sur la paroi transversale de fixation du corps de l'organe de dépollution, une troisième patte en équerre de fixation du boîtier de la vanne de régulation, et le conduit de sortie de l'échangeur,
- la seconde sortie de l'organe de dépollution est reliée au conduit d'entrée de l'échangeur de refroidissement par l'intermédiaire d'un conduit intermédiaire coudé comportant une semelle d'orientation axiale destinée à être accouplée à la seconde sortie de l'organe de dépollution et une semelle d'orientation transversale destinée à être accouplée à la semelle d'accouplement du conduit d'entrée de l'échangeur.

D'autres caractéristiques et avantages de l'invention apparaîtront à la lecture de la description détailiée qui suit pour la compréhension de laquelle on se reportera aux dessins annexés dans lesquels :
- la figure 1 est une vue d'ensemble en perspective éclatée d'un circuit selon un état antérieur de la technique ;
- la figure 2 est une vue d'ensemble en perspective assemblée d'un circuit selon un état antérieur de la technique ;
- la figure 3 est une vue est une vue d'ensemble en perspective éclatée d'un circuit selon l'invention,
- la figure 4 est une vue est une vue d'ensemble en perspective assemblée d'un circuit selon l'invention,

Dans la description qui va suivre, des chiffres de référence identiques désignent des pièces identiques ou ayant des fonctions similaires.

On a représenté sur la figure 1 l'ensemble d'un circuit 10 conventionnel d'échappement de véhicule automobile.

Le circuit 10 est par exemple destiné à être associé à un moteur (non représenté) d'un véhicule automobile.

De manière connue le circuit 10 comporte au moins un organe 12 de dépollution, notamment un catalyseur ou un filtre à particules, comportant un conduit 14 d'entrée des gaz d'échappement, une première sortie 16 reliée à une ligne d'échappement (non représentée) d'un véhicule associé et une seconde sortie 18 destinée à prélever des gaz d'échappements en vue de leur recyclage.

La seconde sortie 18 est reliée par l'intermédiaire d'un conduit intermédiaire 20 à un conduit d'entrée 22 d'un échangeur 24 de refroidissement des gaz d'échappement. Un conduit de sortie 26 de l'échangeur 24 est relié à un boîtier 28 recevant une vanne de régulation des gaz d'échappement par l'intermédiaire d'un conduit flexible 27.

Le conduit flexible 27 comporte par exemple un collier de fixation 30 sur le conduit de sortie 26 et une semelle 32 pour sa fixation sur une semelle 34 du boîtier 28 de la vanne de régulation.

Le boîtier 28 de la vanne de régulation, est fixé par l'intermédiaire des vis 36 sur une béquille 38 destiné à être fixée sur le moteur du véhicule.

Selon cette conception, les vibrations auxquelles est soumis le boîtier 28 de la vanne de régulation, en porte à faux au bout de la béquille 38 et la température élevée induite par la proximité de l'organe 12 de dépollution peuvent conduire à une dégradation du conduit flexible 27. Cette dégradation, peut occasionner des fuites ou l'introduction d'air préjudiciables au bon fonctionnement du recyclage des gaz d'échappement, perturbant alors le fonctionnement du moteur du véhicule.

Par ailleurs cette conception implique un montage contraignant complexe, puisqu'il est nécessaire de monter d'abord l'échangeur 24 sur l'organe 12 de dépollution, puis le boîtier 28 de la vanne de régulation sur la béquille 38 et la béquille 38 sur le bloc moteur, et enfin de les relier par le conduit flexible 27.

L'invention remédie à cet inconvénient en proposant un montage simplifié dans lequel le boîtier 28 de la vanne de régulation est fixé directement sur le corps 40 de l'échangeur 24.

Dans ce but, comme l'illustrent les figures 3 et 4, l'invention propose un circuit d'échappement du type décrit précédemment, caractérisé en ce que le boîtier 28 de la vanne de régulation comporte une semelle 34 destinée à être fixée à une semelle d'extrémité 42 du conduit 26 de sortie de l'échangeur 24 et en ce que ledit boîtier 28 est fixé directement sur un corps 40 de l'échangeur 24.

Avantageusement, le corps 40 de l'échangeur est fixé sur l'organe 12 de dépollution.

Dans le mode de réalisation préféré de l'invention, l'organe 12 de dépollution comporte un corps 42 d'orientation sensiblement axiale et notamment sensiblement cylindrique dont une première extrémité 44 comporte le conduit 14 d'entrée des gaz d'échappement, dont au moins une paroi latérale 46 comporte la première sortie 16 d'orientation transversale, et dont une seconde extrémité 48 comporte la seconde sortie 16 d'orientation axiale et au moins une paroi transversale 50 de fixation destinée à recevoir le corps 40 de l'échangeur.

Complémentairement, le corps 40 de l'échangeur 24 est sensiblement parallélépipédique et s'étend suivant la direction transversale.

Le corps 40 de l'échangeur 24 comporte notamment une face horizontal 52 inférieure. Il comporte aussi une face arrière 54 à partie de laquelle fait saillie le conduit d'entrée 22, qui est recourbé de manière à s'étendre sous la face horizontale inférieure, et dont une extrémité comporte une semelle 56 d'accouplement permettant la liaison avec la seconde sortie 18 de l'organe de dépollution.

La corps 40 de l'échangeur 24 comporte aussi une première face transversale de fixation sur la paroi transversale de fixation du corps de l'organe de dépollution, comportant au moins une première patte 58 de fixation sur la paroi transversale 50 de fixation du corps de l'organe 24 de dépollution.

Des conduits d'entrée 60 et de sortie 62 de fluide de refroidissement font saillie à partir d'une seconde face transversale opposée 64. Ces conduits 80, 62 sont destinés à être reliés à un circuit de refroidissement du véhicule pour assurer le refroidissement des gaz d'échappement.

Enfin le corps 40 de l'échangeur 24 comporte une face horizontal supérieure 66, comportant au moins une seconde patte 68 en équerre de fixation sur la paroi transversale de fixation du corps de l'organe de dépollution, une troisième patte 70 en équerre de fixation du boîtier de la vanne de régulation, et le conduit 26 de sortie de l'échangeur 24.

Dans le mode de réalisation préféré de l'invention, la seconde sortie 16 de l'organe 24 de dépollution est reliée au conduit d'entrée 22 de l'échangeur de refroidissement par l'intermédiaire d'un conduit intermédiaire coudé 72 comportant une semelle d'orientation axiale 74 destinée à être accouplée à la seconde sortie 16 de l'organe de dépollution et une semelle 76 d'orientation transversale destinée à être accouplée à la semelle 56 d'accouplement du conduit d'entrée 22 de l'échangeur 24.

Dans cette configuration, le montage s'effectue de la manière suivante :
- le conduit intermédiaire 72 est fixé sur l'organe 12 de dépollution, puis l'échangeur 24 est fixé sur le conduit intermédiaire 22 et on fixe alors l'échangeur 24 sur l'organe 12 de dépollution. Enfin le boîtier 28 de la vanne de régulation est fixé sur l'échangeur 24.

L'invention permet de simplifier considérablement le montage d'un circuit de recyclage des gaz d'échappement.

## Revendications

1. Circuit (10) d'échappement de véhicule automobile comportant au moins un organe (12) de dépollution, notamment un catalyseur ou un filtre à particules, comportant un première sortie (16) reliée à une ligne d'échappement d'un véhicule associé et une seconde sortie (18) destinée à prélever des gaz d'échappements en vue de leur recyclage, ladite seconde sortie (18) étant reliée à un conduit d'entrée (22) d'un échangeur (24) de refroidissement des gaz d'échappement dont un conduit (26) de sortie est relié à un boîtier (28) recevant une vanne de régulation des gaz d'échappement,
**caractérisé en ce que** le boîtier (28) de la vanne de régulation comporte une semelle (34) destinée à être fixée à une femelle (32) d'extrémité du conduit (26) de sortie de l'échangeur (24) et **en ce que** ledit boîtier (28) est fixé directement sur un corps (40) de l'échangeur (24).

2. Circuit (10) d'échappement selon la revendication précédente, **caractérisé en ce que** le corps (40) de l'échangeur (24) est fixé sur l'organe (12) de dépollution.

3. Circuit (10) d'échappement selon la revendication précédente, **caractérisé en ce que** l'organe (12) de dépollution comporte un corps (42) d'orientation sensiblement axiale dont une première extrémité (44) comporte un conduit d'entrée (14) des gaz d'échappement, dont au moins une paroi latérale (46) comporte la première sortie (16) d'orientation transversale, et dont une seconde extrémité (48) comporte la seconde sortie (16) d'orientation axiale et au moins une paroi transversale, (50) de fixation destinée à recevoir le corps (14) de l'échangeur.

4. Circuit (10) d'échappement selon la revendication précédente, **caractérisé en ce que** le corps (40) de l'échangeur (24) est sensiblement parallélépipédique, s'étend suivant la direction transversale, et comporte :
- une face horizontale (52) inférieure,
- une face arrière (54) à partie de laquelle fait saillie le conduit d'entrée (22), qui est recourbé de manière à s'étendre sous la face horizontale inférieure (52), et dont une extrémité comporte une semelle (5.) d'accouplement,
- une première face transversale de fixation sur la paroi transversale de fixation du corps de l'organe de dépollution, comportant au moins une première patte (58) de fixation sur la paroi (50) transversale de fixation du corps (42) de l'organe (24) de dépollution,
- une seconde face (64) transversale opposée à partir de laquelle font saillie des conduits d'entrée (60) et de sortie (62) de fluide de refroidissement,
- une face horizontale supérieure (66), comportant au moins une seconde patte (68) en équerre de fixation sur la paroi transversale (50) de fixation du corps de l'organe (24) de dépollution, une troisième patte (70) en équerre de fixation du boîtier (28) de la vanne de régulation, et le conduit (22) de sortie de l'échangeur (24).

5. Circuit (10) d'échappement selon la revendication précédente, **caractérisé en ce que** la seconde sortie (16) de l'organe (24) de dépollution est reliée au conduit d'entrée de l'échangeur de refroidissement par l'intermédiaire d'un conduit intermédiaire (72) coudé comportant une semelle d'orientation axiale (74) destinée à être accouplée à la seconde sortie (16) de l'organe (24) de dépollution et une semelle (76) d'orientation transversale destinée à être accouplée à la semelle (56) d'accouplement du conduit d'entrée (22) de l'échangeur (24).

## Claims

1. Motor vehicle exhaust system (10) comprising at least one pollution-reducing member (12), notably a catalytic converter or a particle filter, comprising a first outlet (16) connected to an exhaust line of an associated vehicle and a second outlet (18) intended to tap off exhaust gases in order to recirculate them, said second outlet (18) being connected to an inlet pipe (22) of an exhaust gas cooler (24), an outlet pipe (26) of which is connected to a casing (28) housing an exhaust gas control valve,
**characterized in that** the casing (28) housing the control valve comprises a flange (34) intended to be fixed to an end flange (32) of the outlet pipe (26) of the cooler (24), and **in that** said casing (28) is fixed directly to a body (40) of the cooler (24) .

2. Exhaust system (10) according to the preceding claim, **characterized in that** the body (40) of the cooler (24) is fixed to the pollution-reducing member (12) .

3. Exhaust system (10) according to the preceding claim, **characterized in that** the pollution-reducing member (12) comprises a body (42) oriented substantially axially and a first end (44) of which comprises an inlet pipe (14) for the exhaust gases, of which at least one side wall (46) comprises the first outlet (16) of transverse orientation, and of which a second end (48) comprises the second outlet (18) of axial orientation and at least one transverse fixing wall (50) intended to take the body (40) of the cooler.

4. Exhaust system (10) according to the preceding claim, **characterized in that** the body (40) of the cooler (24) is substantially parallelepipedal, extends in the transverse direction, and comprises:
- a horizontal lower face (52),
- a rear face (54) from which the inlet pipe (22) projects, which is curved so that it extends under the horizontal lower face (52), and one end of which comprises a coupling flange (56),
- a first transverse face for fixing to the transverse fixing wall of the body of the pollution-reducing member, comprising at least one first fixing lug (58) for fixing to the transverse fixing wall (50) of the body (42) of the pollution-reducing member (12),
- an opposite second transverse face (64) from which there project an inlet pipe (60) and an outlet pipe (62) for the coolant,
- a horizontal upper face (66) comprising at least a second lug (68) in the form of angle bracket for fixing to the transverse fixing wall (50) of the body of the pollution-reducing member (12), a third lug (70) in the form of an angle bracket for fixing the casing (28) housing the control valve, and the outlet pipe (26) of the cooler (24).

5. Exhaust system (10) according to the preceding claim, **characterized in that** the second outlet (18) of the pollution-reducing member (12) is connected to the inlet pipe of the cooler by a bent intermediate pipe (72) comprising a flange (74) of axial orientation intended to be coupled to the second outlet (18) of the pollution-reducing member (12) and a flange (76) of transverse orientation intended to be connected to the coupling flange (56) of the inlet pipe (22) of the cooler (24).

## Patentansprüche

1. Abgaskreislauf (10) eines Kraftfahrzeugs, der mindestens ein Entgiftungsorgan (12), insbesondere einen Katalysator oder ein Partikelfilter, aufweist, das einen ersten Ausgang (16), der mit einer Auspuffanlage eines zugeordneten Fahrzeugs verbunden ist, und einen zweiten Ausgang (18) aufweist, der dazu bestimmt ist, Abgase für ihre Rückführung zu entnehmen, wobei der zweite Ausgang (18) mit einem Eingangskanal (22) eines Kühltauschers (24) der Abgase verbunden ist, von dem ein Ausgangskanal (26) mit einem Gehäuse de (28) verbunden ist, das ein Abgasregelventil aufnimmt,
**dadurch gekennzeichnet, dass** das Gehäuse (28) des Regelventils eine Platte (34) aufweist, die dazu bestimmt ist, an einer Endplatte (32) des Ausgangskanals (26) des Tauschers (24) befestigt zu werden, und dass das Gehäuse (28) direkt an einem Körper (40) des Tauschers (24) befestigt ist.

2. Abgaskreislauf (10) nach dem vorhergehenden Anspruch, **dadurch gekennzeichnet, dass** der Körper (40) des Tauschers (24) am Entgiftungsorgan (12) befestigt ist.

3. Abgaskreislauf (10) nach dem vorhergehenden Anspruch, **dadurch gekennzeichnet, dass** das Entgiftungsorgan (12) einen Körper (42) mit im Wesentlichen axialer Ausrichtung aufweist, von dem ein erstes Ende (44) einen Eingangskanal (14) der Abgase aufweist, von dem mindestens eine Seitenwand (46) den ersten Ausgang (16) mit Querausrichtung aufweist, und von dem ein zweites Ende (48) den zweiten Ausgang (18) mit axialer Ausrichtung und mindestens eine Befestigungsquerwand (50) aufweist, die dazu bestimmt ist, den Körper (40) des Tauschers aufzunehmen.

4. Abgaskreislauf (10) nach dem vorhergehenden Anspruch, **dadurch gekennzeichnet, dass** der Körper (40) des Tauschers (24) im Wesentlichen parallelepipedisch ist, sich in Querrichtung erstreckt und aufweist:
- eine untere waagrechte Seite (52),
- eine Rückseite (54), von der aus der Eingangskanal (22) vorsteht, der so gekrümmt ist, dass er sich unter der unteren waagrechten Seite (52) erstreckt, und von dem ein Ende eine Kopplungsplatte (56) aufweist,
- eine erste Querseite zur Befestigung an der Querbefestigungswand des Körpers des Entgiftungsorgans, die mindestens eine erste Lasche (58) zur Befestigung an der Querbefestigungswand (50) des Körpers (42) des Entgiftungsorgans (12) aufweist,
- eine zweite gegenüberliegende Querseite (64), von der ausgehend Eingangs- (60) und Ausgangskanäle (62) eines Kühlfluids vorstehen,
- eine obere waagrechte Seite (66), die mindestens eine zweite winkelförmige Lasche (68) zur Befestigung an der Querbefestigungswand (50) des Körpers des Entgiftungsorgans (12), eine dritte winkelförmige Lasche (70) zur Befestigung des Gehäuses (28) des Regelventils und den Ausgangskanal (26) des Tauschers (24) aufweist.

5. Abgaskreislauf (10) nach dem vorhergehenden Anspruch, **dadurch gekennzeichnet, dass** der zweite Ausgang (18) des Entgiftungsorgans (12) mit dem Eingangskanal des Kühltauschers über einen gekrümmten Zwischenkanal (72) verbunden ist, der eine Platte mit axialer Ausrichtung (74) aufweist, die dazu bestimmt ist, mit dem zweiten Ausgang (18) des Entgiftungsorgans (12) gekoppelt zu werden, und eine Platte mit Querausrichtung (76) aufweist, die dazu bestimmt ist, mit der Kopplungsplatte (56) des Eingangskanals (22) des Tauschers (24) gekoppelt zu werden.
